# EUROPÄISCHE PATENTSCHRIFT

(11) **EP 0 724 061 B1**
(45) Veröffentlichungstag und Bekanntmachung des Hinweises auf die Patenterteilung: **07.11.2001**
(21) Anmeldenummer: 96105101.8
(22) Anmeldetag: 10.08.1991
(51) Int. Cl.: E06B 3/663, E06B 3/99

(54) **Verbindungselement**
Connecting element
Elément de raccord

(30) Priorität: 25.09.1990 DE 4030335; 21.12.1990 DE 4041161; 25.02.1991 DE 9102189 U
(43) Veröffentlichungstag der Anmeldung: 31.07.1996
(62) Teilanmeldung aus: 91113443.5
(73) Patentinhaber: Helmut Lingemann GmbH & Co., D-42111 Wuppertal (DE)
(72) Erfinder: Lingemann, Horst, 5600 Wuppertal (DE); Glaser, Siegfried, 3472 Beverungen (DE)
(74) Vertreter: Patentanwälte Dr. Solf & Zapf

(56) Entgegenhaltungen:
- DE-A- 2 637 034
- DE-A- 3 638 355
- DE-U- 8 913 616
- GB-A- 2 220 694

## Beschreibung

Die Erfindung betrifft ein Verbindungselement zur Verbindung von Hohlprofilen von Sprossenkreuzkonstruktionen nach dem Oberbegriff des Anspruchs 1.

Eine Sprossenkonstruktion ist aus der DE 36 38 355 A1 bekannt. Zur Erzeugung dieser Sprossenkreuzkonstruktion werden zwei Verbindungselemente auf einen ein Hohlprofil durchgreifenden, im Querschnitt runden Steckbolzen aufgesteckt. Auf die Verbindungselemente wird jeweils ein Endabschnitt eines Querstrebenhohlprofils aufgesetzt, so daß die Sprossenkreuzkonstruktion vervollständigt ist. Die Verbindungselemente sind derart ausgeformt, daß sie die an der Anlagefläche anliegende Schmalseite des Haupthohlprofils mit einer oberen und unteren Nase ein Stück übergreifen, um somit ein Verdrehen des Verbindungselementes bzw. Klemmstückes zu verhindern. Diese Verbindungselemente können mit Haltenoppen versehen werden, um eine Sicherung gegen Verdrehung zu gewährleisten. Die vom Haupthohlprofil entfernt angeordneten Enden des Klemmstückes weisen eine mittige Aussparung auf, so daß die durch die Aussparung gebildeten Schenkel beim Aufstecken eines Querstrebenhohlprofils zusammengedrückt werden und so eine Klemmfunktion bewirken.

Aus der DE 87 10 362 U1 ist eine weitere Sprossenkreuzkonstruktion aus Hohlprofilen bekannt, die mittels eines Verbindungselementes zusammengesetzt sind. Dieses Verbindungselement wird an eine Seitenwandung eines Haupthohlprofils angeschraubt. Auf dieses Verbindungselement wird eine Querstrebe mit einem Endabschnitt aufgesteckt, so daß die Querstrebe mit dem Haupthohlprofil einen rechten Winkel bildet. Das Verbindungselement hat eine rechteckige Grundform und einen rechteckigen Querschnitt mit zwei sich gegenüberliegenden trapezförmigen verjüngten Randabschnitten, die an entsprechende trapezförmige Längsseiten eines Sprossenhohlprofils angepaßt sind. Die Außenkanten der Randabschnite sind verzahnt ausgeführt, so daß die Verbindung mit dem Querhohlprofil gesichert wird.

Ferner ist in der DE 89 13 616 U1 eine weitere Sprossenkreuzkonstruktion beschrieben, die ein quer durch ein Haupthohlprofil gestecktes Verbindungselement aufweist, wobei die Enden des Verbindungselementes seitlich am Haupthohlprofil vorstehen. Dieses Verbindungselement besteht aus zwei biegsam miteinander verbundenen Hälften, zwischen denen ein Spreizkeil eingeschoben wird, um das Verbindungselement in den Durchstecklöchern des Haupthohlprofils bzw. in den Endabschnitten der Querhohlprofile einzuspreizen. Dieses Verbindungselement erfordert große Durchstecköffnungen im Haupthohlprofil, da das gesamte Verbindungselement durch das Haupthohlprofil hindurchgesteckt wird. Zudem besteht bei Verwendung dieses Verbindungselementes an dünnwandigen Hohlprofilen die Gefahr, daß durch die Spreizkräfte die Hohlprofile beschädigt werden, insbesondere die Endabschnitte der Querhohlprofile aufgehen. Ferner ist die Montage dieses Verbindungselementes sehr umstädlich, da zuerst alle Elemente einschließlich der Querhohlprofile zusammengesteckt werden müssen und dann erst der Keil in seine Endstellung gedrückt werden kann, wozu ein langes, dünnes Werkzeug notwendig ist, das in eines der Querhohlprofile eingeführt wird, um im Kreuzungsbereich den Keil in seine Endlage zu drücken.

Aus der GB 2 220 694 A ist eine Sprossenkreuzkonstruktion bekannt, bei der ein Verbindungselement an einer Seitenwandung eines Haupthohlprofils angeschraubt wird. Dieses Verbindungselement besitzt eine Basis zum Anschrauben an das Haupthohlprofil, wobei von dieser Basis Stege abstehen, auf welche ein weiteres Profil im rechten Winkel zum Haupthohlprofil aufsteckbar ist. Ferner sind aus dieser Druckschrift Kreuzverbindungsstücke bekannt, welche um 90° versetzte Arme aufweisen, die durch jeweils einen Längsschlitz als Gabelarme ausgebildet sind. Diese Gabeln werden in die Hohlprofile zur Erzeugung eines Sprossenkreuzes eingesteckt.

Der Erfindung liegt die Aufgabe zugrunde, ein Verbindungselement zur Verbindung von Hohlprofilen von Sprossenkreuzkonstruktionen zum Einschieben in ein Hohlprofil zu schaffen, mit einer festen, insbesondere drehfesten und verwindungssteifen Verbindung zwischen den Hohlprofilen, wobei auch ein Aufgehen der Holhprofile verhindert wird.

Die Aufgabe wird durch ein Verbindungselment mit den Merkmalen des Anspruchs 1 gelöst. Vorteilhafte Ausgestaltungen der Erfindung sind in den Unteransprüchen gekennzeichnet.

Das Verbindungselment gemäß der Erfindung weist obere und untere Breitseitenflächen, zwei seitliche Schmalseitenflächen sowie steckseitige und gegensteckseitige Stirnflächen auf. Entlang einer Längsmittelachse des Verbindungselements erstreckt sich eine Ausnehmung, welche als Paßausnehmung für einen einzustekkenden Stift ausgebildet ist. Im wesentlichen parallel zur Ausnehmung verläuft ein Schlitz durch das Verbindungselement, der die Ausnehmung durchsetzt. In Einsteckrichtung des Verbindungselements bzw. des Stifts verengt sich die Ausnehmung derart, daß im Zusammenwirken des Stifts, der Ausnehmung und des Schlitzes eine Spreizwirkung wie bei einem Spreizdübel erzielt wird.

Das Verbindungselement gemäß der Erfindung weist vorteilhafterweise ferner an seinen Schmalseitenflächen Nuten zur Aufnahme von an den Querhohlprofilen ausgebildeten innenliegenden Verstärkungsrippen bzw. Sicken auf, so daß ein zug-, dreh- und torsionsfester Anschluß der Querhohlprofile an einem Haupthohlprofil bewerkstelligt wird. Selbst wenn die Verbindungselemente unter Preßsitz in die Endabschnitte der Querstrebenhohlprifile eingefügt werden, wird ein Aufgehen der Hohlprofile an den Sicken bzw. Falzen, an welchen vorzugsweise eine das Hohlprofil zusammenhaltende Naht vorgesehen ist, sicher verhindert, da die Sicken in der Nut aufgenommen sind und durch die die Nut begrenzenden Abschnitte des Verbindungselementes zusammengehalten werden. Die Verwendung dünnwandiger Profile wird somit mit einem Verbindungselment gemäß Anspruch 1 erheblich erleichtert, weil die Verbindungselemente diese Endabschnitte versteifen, da sie formschlüssig in die Endabschnitte der Querhohlprofile eingepaßt sind.

Vorzugsweise übergreifen die Verbindungselmente die seitlichen Teile des Haupthohlprofils durch vorstehende Endabschnitte, so daß durch diese flächige Anlage der Verbindungselmente am Haupthohlprofil Drehmomente und -kräfte vom im angesetzten Hohlprofil eingepaßten Verbindungselement aufgenommen werden und nicht auf die dünnwandigen Endabschnitte des angesetzten Querhohlprofils wirken. Dadurch werden auch die Drehmomente, die auf den Verbindungsstift ausgeübt werden, vermindert, so daß ein einziger Verbindungsstift genügt.

Ferner sind die Breitseitenflächen und die Schmalseitenflächen des Verbindungselements vorzugsweise als Paßflächen ausgebildet, so daß die Verbindungselemente mit Preßsitz in den Endabschnitten der Querhohlprofile sitzen.

Die Herstellung der Verbindungselemente, die vorzugsweise aus Kunststoff oder anderen Materialien (z.B. als Spritzgußteil) gefertigt werden, und ihre Einpassung in die Hohlprofilenden durch eine Anfertigung nach deren Innenkontur erfordern keinen hohen technischen Aufwand. Die Verbindungselemente sind an die Innenkontur des Hohlprofils angepaßt. Die Ausführung des Verbindungselementes oder Negativteils kann unterschiedlich so erfolgen, daß ein Reibschluß und eine feste Passung im Hohlprofil erzielt werden. Der Reibschluß kann durch Reibrippen, Preßsitz u.s.w. aufgebracht werden. Die Hohlprofile werden im Rollverfahren mit zwei innenliegenden seitlichen Stabilisierungssicken bzw. -falzen ausgebildet, die in den Nuten der Verbindungselemente aufgenommen werden. In einer speziellen Weiterbildung kann im stirnseitigen Bereich zwischen den vorstehenden Endabschnitten des Verbindungselementes angrenzend als Ausnehmung für den Stift ein Grat ausgebildet sein, der sich in der durch die Sicke bedingten Einbuchtung auf der Außenkante der Hauptstrebe und des Haupthohlprofils einfügt. Darüberhinaus sind Reibrippen an allen vier Seiten der Verbindungselemente von Vorteil, so daß diese formschlüssig und fest, gegebenenfalls mit Preßsitz in die Hohlprofile einsetzbar sind.

Für eine Vierkant-Preßsitz-Aufnahme eines Vierkantstiftes ist eine exakte Ausnehmung im Verbindungselement eingearbeitet. Die Durchstecköffnung oder Ausnehmung zur Aufnahme des Vierkantstiftes im Haupthohlprofil ist in der Breite ebenfalls relativ exakt. Hierdurch wird die Zentrierung in Längsrichtung des Haupthohlprofils gewährleistet. Seitlich hat der Vierkantstift Spiel, wodurch sich das aufgesteckte, mit der Konturfräsung versehene Hohlprofil exakt auf die Kontur des Haupthohlprofils auflegen kann. Fertigungs- und Profilierungstoleranzen können so ausgeglichen werden.

In vorteilhafter Weiterbildung werden die Verbindungselemente vor dem Ausfräsen der Konturprofilierung in die Hohlprofile gesteckt. Hierdurch liegt ein massives Ende des Hohlprofils vor. Es entsteht praktisch ein fester, z.B. aus zwei Werkstoffen bestehender Werkstoff. Die Vorteile bestehen darin, daß man die Profile beim Fräsen der Konturprofilierung besser einspannen kann. Dies ist insbesondere bei sehr dünnwandigen Profilen, die ohne Verbindungselemente schwer bearbeitbar sind, von Bedeutung. Es entsteht ferner ein genauer Paßsitz zur Anbindung an die durchgehende Hauptsprosse. Bei nicht rechtwinkligem Ansatz kann der erforderliche Sägeschnitt durch das Hohlprofil mit dem eingestellten Verbindungselement erfolgen. In entsprechender Weise erfolgt in ebenfalls beliebigem Winkel die Konturfräsung.

Im folgenden wird die Erfindung anhand von Zeichnungen beispielhaft näher erläutert. Es zeigen:
- Fig. 1: schematisch ein Fenster mit einer Isolierverglasung in der Vorderansicht,
- Fig. 2: einen Schnitt entlang der Linie II-II in Fig. 1 in vergrößerter Darstellung.
- Fig. 3: einen Ausschnitt aus der erfindungsgemäßen Sprossenkonstruktion mit rechtwinklig und schräg angesetzten Querhohlprofilen,
- Fig. 4: eine seitliche Ansicht der Sprossenkreuzkonstruktion von Fig. 1,
- Fig. 5: die einzelnen Elemente der Konstruktion von Fig. 3 vor deren Verbindung,
- Fig. 6: eine Schnittansicht eines Haupthohlprofils mit eingestecktem Vierkantstift und eines anzusetzenden Hohlprofils mit Verbindungselement für zwei unterschiedliche Profile,
- Fig. 7: ein bevorzugtes Ausführungsbeispiel für das erfindungsgemäße Verbindungselement,
- Fig. 8: das Verbindungselement von Fig. 7 im Querschnitt,
- Fig. 9: ein weiteres Ausführungsbeispiel der einzelnen Elemente der Konstruktion aus Fig. 3 vor der Verbindung in derselben Darstellung wie in Fig. 5 und
- Fig. 10: eine Schnittansicht entsprechend Fig. 6 unter Verwendung des Verbindungselements gemäß Fig. 9.

In der Fig. 1 ist ein Fenster 1 mit Isolierverglasung dargestellt.

Ein Fenster 1 mit einer Isolierverglasung weist einen Fensterrahmen 2, wenigstens zwei auf Abstand angeordnete, im Fensterrahmen 2 gelagerte Glasscheiben 3 und einen die Glasscheiben 3 auf Abstand haltenden, mit Trockenmittel gefüllten Abstandhalterrahmen 4 auf. Im Zwischenraum zwischen den Glasscheiben 3 sind Sprossen 5 angeordnet. Die Sprossen 5 bestehen aus Hohlprofilstangen aus Metall mit einer Längsschweißnaht 12a, die zu einem Kreuzungsgebilde zusammengesetzt sind. An den Kreuzungsstellen sind die Sprossen 5 in an sich bekannter Weise mit Kreuzverbindungsstücken zusammengesetzt (nicht dargestellt). Verbindungsstopfen übernehmen in an sich bekannter Weise die Lagerung der Sprossen 5 am Abstandhalterrahmen 4.

Sprossen 5 können unterschiedliche Hohlprofilquerschnittsformen aufweisen. Dargestellt ist ein gängiges Profil, das parallel zu den Glasscheiben 3 angeordnete Seitenwandungen 6 und quer zu den Seitenwandungen 6 verlaufende Stirnwandungen 7 aufweist. Die Stirnwandungen 7 sind schmaler als die Seitenwandungen 6, weshalb ein vorzugsweise hohlkehlenförmiger Übergangsbereich 6a zwischen den Wandungen 6 und 7 vorgesehen ist.

Wesentlich ist, daß in beiden Stirnwandungen 7, zweckmäßigerweise in deren Längsmitte, eine längsverlaufende Profileinziehung 8, 8b bzw. rillenförmige Einbuchtungen 9, 9a einprofiliert sind.

Die Profileinziehungen 8, 8b sind gleichgeformt und spiegelbildlich zueinander angeordnet. Die Tiefe jeder Rille 9, 9a beträgt z.B. 1/8 bis 1/10 der Höhe des Profils (Abstand zwischen den Stirnwandungen 7). Die Breite der Rille 9, 9a soll möglichst gering sein, jedoch in jedem Fall so gering, daß der Rillenboden von außen unsichtbar bleibt- vorzugsweise liegen die Seitenwandungen 8a der Rillen 9, 9a aneinander.

Die Sprossen 5 werden jeweils in der erforderlichen Länge von Hohlprofilstangen 11 abgelängt. Die Hohlprofilstangen 11 sind aus einem relativ dünnen Metallband, z.B. aus Aluminium geformt, wobei die Längskanten 12 des Metallbandes aufeinanderzu gebogen werden, so daß ein geschlossenes Rohr 11a geformt wird. Die Stoßkanten bzw. Längskanten 12 werden miteinander verschweißt, so daß eine Schweißnaht 12a entsteht. Die sich anschließende Profilierung erzeugt die Rillung 9, 9a derart, daß die Schweißnaht 12a in den Innenraum 5a des Profils verdrängt und unsichtbar wird. Damit die Sprosse 5 gleichförmig aussieht, ist nach einer zweckmäßigen Ausführungsform der Erfindung vorgesehen, daß der der Rille 9 mit der Schweißnaht 12a gegenüberliegende Bereich des Rohres 11a in gleicher Weise gerillt wird und die Rillung 9a erhält.

Die Sprosse 5 besteht - wie bereits erwähnt - vorzugsweise aus Aluminium. Die Wandstärke der Sprosse beträgt insbesondere etwa 0,4 bis 0,6 mm. Die Außenmantelfläche der Sprosse trägt vorzugsweise eine Farbschicht 6c oder ist eloxiert.

Die kontinuierlich hergestellen Hohlprofilstangen 11 werden auf geeignete Handelslänge abgelängt und stehen als Zwischenprodukt dem Hersteller von Isolierverglasungen zur Verfügung. Der Hersteller längt die Sprossen 5 von der Hohlprofilstange 11 ab und bildet die gewünschten Sprossenkonfigurationen für eine Isolierverglasung.

An dem Hohlprofil ist zumindest eine Profileinziehung zur Unsichtbarmachung einer Schweißnaht vorgesehen, und es wird aus optischen Gründen vorgeschlagen, zumindest eine weitere Profileinziehung spiegelbildlich zur Profileinziehung mit der Schweißnaht anzuordnen. Dabei muß die Schweißnaht nicht an einer Stirnseite angeordnet sein. Sie kann vielmehr z.B. auch an einer Seitenwandung liegen, wenn die optischen Anforderungen an das Sprossenprofil dies zulassen.

Die Fig. 3 zeigt eine Sprossenkreuzkonstruktion, die ein als Hauptstrebe oder -sprosse dienendes Haupthohlprofil 101 aus Metallblech, zwei senkrecht angesetzte Verstrebungs- oder Querhohlprofile 102 und ein schräg angesetztes Hohlprofil 103 umfaßt. Die Hohlprofile 101, 102 und 103 sind im Rollverfahren hergestellt und identisch ausgebildet.

Die Rollung des Blech-Ausgangsmaterials, aus dem die Profile bestehen, ist so vorgenommen, daß an beiden Profillängsseiten eine innenliegende Sicke oder Falte 104 ausgebildet ist, die zur Stabilität der Profile beiträgt. Die spezielle Querschnittsform der Profile 101, 102 und 103 ist beispielsweise aus der Fig. 4 ersichtlich, die eine seitliche Ansicht der in Fig.3 linken Hälfte der Sprossenkonstruktion zeigt, und zwar eine Ansicht auf die in Fig. 3 links gelegene Schmalseite der beiden Querhohlprofile 102, die ebenso wie das Hohlprofil 103 an ihren Anschlußenden durch Konturfräsung so abgeschnitten sind, daß sich ein oberer und unterer Abschnitt 105 bzw. 105' ergeben, die das Haupthohlprofil 101 seitlich überlappend umgreifen. Durch die in Fig. 4 gewählte Darstellung ergibt sich eine Ansicht des Haupthohlprofils 101, die einem Profilquerschnitt entspricht. Dabei sind die beiden seitlichen Sicken 104 sichtbar, die in einer zur Zeichnungsebene senkrecht verlaufenden Ebene angeordnet sind, welche eine der beiden Spiegelsymmetrieebenen der Profile 101, 102 und 103 darstellt. Die zweite Spiegelsymmetrieebene verläuft senkrecht zu der erstgenannten durch die beiden Profilbreitseiten. Die Profilbreitseiten umfassen zwei parallel zueinander verlaufende Kopf flächen 106 und 106' sowie zwei sich seitlich an diese anschließende zu den Profilschmalseiten hin abfallende Schrägflächen 107 und 107', die konkav gewölbt sind. Die Kontur der Profilschmalseiten ergibt sich durch die interne Sickenausbildung als abgerundeter Übergang 108 und 108' von den Schrägflächen 107 bzw. 107' zu den Sicken 104 und 104'.

Die Konturfräsung an den Anschlußenden der Querhohlprofile 102 und der Hohlprofile 103 ist derart gewählt, daß ein vorstehender Teil 109 und 109' der Kopffläche dieser Profile bei an das Hauptprofil angesetztem Querprofil an die Übergangskante dessen Kopffläche 106 bzw. 106' zu der sich anschließenden Schrägfläche 107 bzw. 107' anstößt. Die Vorderkante des vorspringenden Teils 109 bzw. 109' verläuft demnach gerade, und zwar senkrecht zur Längsachse des Profils. An dem vorstehenden Teil 109 bzw. 109' schließen sich seitliche, zurückweichende Kanten 110 an, die bei an das Haupthohlprofil 101 angesetzten Querhohlprofilen mit ihren Schnittkanten an die konvex verlaufenden Schrägflächen 107 und 107' angrenzen. Die schrägverlaufenden Kanten 110 erstrecken sich an den Querhohlprofil-Anschlußenden bis zu deren Schmalseiten, die gerade-verlaufend derart beschnitten sind, daß sie an die Schmalseiten des Haupthohlprofil 101 anstoßen.

Damit ergibt sich im Bereich der Anschlußenden der Querhohlprofile bei Aufsicht auf deren Schmalseiten ein im wesentlichen U-förmiger Profilverlauf, wobei die U-Schenkel der Konturfräsung entsprechend gebogen verlaufen. Bei Aufsicht auf die Breitseiten der Querhohlprofile ergibt sich im Bereich deren Anschlußenden im wesentlichen ein trapezförmiger Profilverlauf.

Die vorstehend beschriebene Gestalt der Hohlprofile soll einen bei realen Sprossen vorliegenden optischen Eindruck vermitteln. Diese Gestalt ist jedoch nicht zwingend. Vielmehr können alle möglichen, im wesentlichen rechtwinkligen Querschnittsformen zur Anwendung gelangen.

Wesentlich an der in Rede stehenden Sprossenkonstruktion ist es, daß ein Skelettaufbau gewählt ist, der es gestattet, die Wandstärke der Hohlprofile entscheidend geringer zu gestalten als bei herkömmlichen Hohlprofilen, die für Sprossenkonstruktionen verwendet werden. Insbesondere gestattet es der nachfolgend näher beschriebene Skelettaufbau, daß Profile mit einer bis zu 10 Mal geringeren Wandstärke als bei bisherigen Sprossenkonstruktionen verwendet werden können.

Ein Element des Skelettaufbaus ist in den Fig. 3 und 5 dargestellt, nämlich ein Verbindungsstift 111. Der Verbindungsstift 111 durchsetzt das Haupthohlprofil 101 in Querrichtung, dessen Schmalseiten mit Einstecköffnungen 112 versehen sind, wie beispielsweise aus Fig.5 hervorgeht, die eine Explosionsansicht der Elemente der Sprossenkonstruktion von Fig. 3 zeigt, wobei die Verbindungsstifte 111 in verbindungselemente 113 eingesetzt sind, die auf nachfolgend näher beschriebene Weise in die Anschlußenden der Querprofile eingesetzt sind.

Wie aus den Fig. 5 bis 8 hervorgeht, ist das Verbindungselement als Vollkörper ausgebildet, dessen Kontur, wie am besten aus der Querschnittsdarstellung von Fig.2 hervorgeht, an die Innenwandungskontur der Profile angepaßt ist. So finden sich bei den Verbindungselementen 113 in komplementärer Ausbildung zu den Hohlprofilen zwei flach verlaufende, einander gegenüberliegende Kopfflächen 114 und 114' sowie sich seitlich an diese anschließende Schrägfläch 115 und 115', die den Schrägflächen 107 der Hohlprofile entsprechend konvex gekrümmt sind. Die Seitenflächen 116 sind bei dem dargestellten Verbindungselement gemäß Fig. 8 lediglich grob an die Innenkontur der Hohlprofile angepaßt, die an diesen Stellen die Sicken 104 und 104' und die Rundungsflächen 108 und 108' aufweisen, die im Querschnitt zusammen mit den zentralen Sicken einen Verlauf aufweisen, der an den bauchigen Verlauf eines B erinnern.

Vorteilhafterweise sind die genannten Breitseitenflächen 114, 144', 115, 115' des Verbindungselements 113 so groß zu wählen, daß sie dem Abstand der Schmalseiteninnenwände der Hohlprofile entspricht. In diesem Falle sind in den Seitenwänden 116 des Verbindungselements 113 an den Stellen Ausnehmungen bzw. Nuten vorgesehen, die an die Sicken 104 angrenzen. Hierdurch wird ein allseitiger Flächenkontakt des Verbindungselements 113 mit der Innenwandung des jeweiligen Hohlprofils erreicht.

Wie aus der Querschnittsdarstellung des Verbindungselements 113 von Fig.8 hervorgeht, ist im Verbindungselementzentrum eine Bohrung 117 ausgebildet, die zur Aufnahme des Verbindungsstifts 111 dient und eine Querschnittsgestalt aufweist, die an diejenige des Verbindungsstifts paßgenau angeglichen ist. Bevorzugt ist die in Fig.8 dargestellte Querschnittsform, nämlich ein quadratischer Querschnitt der Bohrung 117 sowie ein entsprechender quadratischer Querschnitt des Verbindungsstifts 111.

Um einen festen Sitz des Verbindungsstiftes 111 in der Aufnahmebohrung 117 des Verbindungselements 113 zu gewährleisten, sowie gleichzeitig einen festen Sitz des Verbindungselements 111 im Anschlußendabschnitt der Querhohlprofile, ist das Verbindungselement 113 , wie am besten aus Fig. 7 hervorgeht, in Art eines Kunststoffdübels gespreizt ausgebildet. Zu diesem Zweck ist das Vollkörper-Verbindungselement 113 in Längsrichtung mit einem Schlitz 118 versehen, der sich in Richtung der Mittellängsachse des Verbindungselements 113 erstreckt. Die Basis des Schlitzes 118 liegt im vorderen Drittel der Paßbohrung 117 für den Stift 111, welche Bohrung sich ebenfalls entlang der Längsmittelachse des Verbindungselements 113 erstreckt, und zwar mit einer Längserstreckung, die in etwa zwei Dritteln der Länge des Verbindungselements 113 entspricht. Mit anderen Worten ist die Paßbohrung 117 als Sackloch ausgebildet. Ausgehend von seiner Basis im in Stifteinsteckrichtung vorderen Teil der Paßbohrung 117 öffnet sich der Schlitz zum gegenüberliegenden Ende des Verbindungselements 113 hin mit einem in der Zeichnungsebene gelegenen Winkel α, wie aus der linken Hälfte der Fig. 7 hervorgeht. Die rechte Hälfte der Fig. 7 zeigt den in ein Hohlprofil vollständig eingesetzten Zustand des Verbindungselements 113 das zur besseren Übersichtlichkeit ebensowenig dargestellt ist, wie der in die Paßbohrung 117 eingesetzte Stift 111. Dabei wird deutlich, daß die in der entspannten Spreizstellung gemäß der linken Hälfte von Fig.7 gerade verlaufende Paßbohrung 117 im zusammengepreßten Zustand des Verbindungselements 113 gemäß der rechten Hälfte der Fig. 7 im Bereich des Schlitzes 118, dessen V-förmige Spreizung vollständig überwunden ist, einen in Einsteckrichtung des Stiftes 111 sich zunehmend verringernden Querschnitt aufweist. Dies hat bei eingestecktem Stift die Wirkung, daß die potentielle Spreizkraft des Verbindungselements 113 im eingesetzten Zustand unterstützt wird durch die quer zur Stifteinsteckrichtung auf die Paßbohrung 117 im Schlitzbereich durch den Schlitz auf die Bohrungswände ausgeübte Spreizkraft, die durch eine Verdichtung des Verbindungselementmaterials im Schlitzbereich der Paßbohrung bewirkt wird. Die Folge hiervon ist ein exzellenter Preßsitz des Verbindungselements 113 in dem jeweiligen Hohlprofil sowie ein ebenso hochwertiger Preßsitz des Stiftes 111 in der Paßbohrung 117.

Wie aus der Fig.7 weiterhin hervorgeht, ist das Verbindungselement 113 an seinem in seiner Einsteckrichtung vorderen Ende unter einem Winkel β verjüngt ausgebildet. zu diesem zweck weist es schräg verlaufende Seitenwandteile 120 auf. Diese sind vorzugsweise sowohl an den Seitenwänden 116 wie an den Kopfflächen 114 und gegebenenfalls auch an den Schrägflächen 115 ausgebildet. Diese keilförmige Ausbildung des vorderen Verbindungselementendes erlaubt insbesondere angesichts der gespreizten Ausbildung der Verbindungselements ein vereinfachtes Einsetzen in das Anschlußende des jeweiligen Querhohlprofils.

Im Bereich seiner in Einsteckrichtung hinteren Stirnfläche 121 ist das Verbindungselement 113 verbreitert ausgebildet, und zwar ebenfalls durch Schrägflächen, nämlich durch die Flächen 122, die im Verlauf komplementär zu den Schrägflächen 120 angelegt sind. Dadurch wird ein besonders inniger Preßkontakt des Verbindungselements 113 an seinem außen gelegenen Ende erreicht. Zwischen den Schrägflächen 122 am hinteren und den Schrägflächen 120 am vorderen Ende des Verbindungselements 113 erstrecken sich ebenfalls schräg verlaufende Wandteile 123 im Bereich der Seitenwände 116. Diese verlaufen unter einem Winkel γ, der halb so groß ist wie der Öffnungswinkel α des Schlitzes 118, und diese Wandteile 123 nehmen bei in ein Querhohlprofil eingesetztem Verbindungselement 113 eine parallele Ausrichtung zu den Profilseitenwänden ein, analog zu einem Kunststoffspreizdübel.

Die in Fig.5 gezeigte Variante des Verbindungselements 113 entspricht der Ausführung des Verbindungselements von Fig.7 mit dem Unterschied, daß die vorne gelegenen Schrägwände 122 bei der Variante von Fig.5 nicht vorgesehen sind, sowie mit dem Unterschied, daß sich der Längsschlitz 118 bis nahe an die stifteinsteckseitige Stirnwand des Verbindungselements 113 erstreckt. Dargestellt ist das Verbindungselement 113 in Fig.5 in dem Zustand, den es einnimmt, wenn es in das Hohlprofil 102 eingesteckt ist, also nach Überwindung der ursprünglich aufgespreizten Gestalt des Verbindungselements 113, wie sie in der linken Hälfte von Fig.7 dargestellt ist. Links und rechts zum Schlitz 118 verlaufen parallel zu diesem in den Kopfflächen 114 und 114' des Verbindungselements 113 Nuten 124, die sich über die gesamte Länge des Verbindungselements 113 erstrecken und in die jeweiligen Stirnflächen einmünden. Durch diese Nuten wird eine gewisse Elastizität des Verbindungselements 113 in Querrichtung, also in Richtung auf seine beiden Schmalseiten 116 hin bewirkt, die die Einschiebbarkeit des Verbindungselements in das jeweilige Hohlprofil erleichtert.

Wie aus Fig.6 in Verbindung mit Fig.4 hervorgeht, schließt die vordere Stirnfläche des Verbindungselements 113 bündig mit den Kanten der zurückgesetzten Schmalseiten des Hohlprofils ab, dies ist die Basis des U-förmigen Profilquerschnitts bei Aufsicht auf die Schmalseite des Profilanschlußendes. Dadurch wird eine großflächige Auflage der vorderen Verbindungselementstirnfläche an der gegenüber gelegenen Schmalseite des Haupthohlprofils erreicht. Aus Fig.6 geht ferner hervor, daß die Länge des Verbindungsstiftes 111 und die Tiefe der Paßbohrungen 117 so gewählt sind, daß Stift und Verbindungselemente bei vollständig in die Verbindungselemente eingesetztem Stift ein starres und hochsteifes Skelett bilden, ohne daß die Hohlprofile 101 und 102 ebenfalls eine Paßverbindung eingehen. Es ist vielmehr so, daß die Querhohlprofile 102 bei einer vollständigen Verbindung der Skelettelemente 111 und 113 zwar das Haupthohlprofil 101 optisch einwandfrei überlappen, eine Kraftausübung der Hohlprofilteile aufeinander jedoch nicht stattfindet. Die Hohlprofile bilden vielmehr gewissermaßen eine als Verblendung der Skelettkonstruktion dienende Haut, die keinerlei Verbiegungskräften ausgesetzt ist. Aus diesem Grund können die Hohlprofile der vorstehend beschriebenen Sprossenkonstruktion wesentlich dünner ausgebildet sein, als beim Stand der Technik, bei dem den Hohlprofilen eine tragende Funktion zukommt.

Die Fig. 9 und 10 zeigen ein abgewandeltes Ausführungsbeispiel der Sprossenkonstruktion in der selben Ansicht und Anordnung wie die Sprossenkonstruktion gemäß den Fig. 5 und 6, wobei lediglich auf die Unterschiede gegenüber der Anordnung gemäß den Fig. 5 und 6 eingegangen wird.

Der Hauptunterschied *der* Sprossenkonstruktion gemäß den Fig. 9 und 10 im Vergleich zu der vorstehend beschriebenen Sprossenkonstruktion besteht in einer abweichenden Gestaltung des Verbindungselements 113 . So ist das Verbindungselement 113 gemäß den Fig. 5 und 6 nicht mit einem Längsschlitz versehen und weist eine Kontur mit einem vorne gelegenen vorsprung auf, wie nachfolgend näher beschrieben werden soll.

Wie aus Fig. 9 und 10 ersichtlich ist, sind die Verbindungselemente so geformt, daß sie sich mit mehreren, insgesamt vier Paßflächen in das Ende des gerade oder schräg angesetzten Hohlprofils oben, unton und seitlich einpassen. Die oberen und unteren Paßfläche 125 sind durch zwei Nuten unterteilt und über die an das Hohlprofil 101 anzusetzende Stirnseite des Verbindungselements 113 hinweg zu einem vorstehenden Endabschnitt 126 verlängert, der wegen der Unterteilung aus drei Einzelsegmenten besteht, die sich bei dem Anschluß an das Haupthohlprofil 101 ähnlich wie die Überlappungsabschnitte 105 flächig auf das Haupthohlprofil 101 legen. Durch die Segmentierung ist es möglich, auch bei weniger elastischen Kunststoffen und einer größeren Wandstärke der Segmente deren federnde Anlage mit Preßsitzwirkung an die seitliche Ober- und Unterseite der Haupthohlprofile zu erzielen.

Die Abschnitte 126 sind etwas kürzer ausgebildet als die Überlappungsabschnitte 105 der Querhohlprofile 102 und 103, so daß sie nach Verbindung der Profilteile nicht sichtbar sind. Die aus Kunststoff, zum Beispiel im Spritzgießverfahren gefertigten Verbindungselemente 113 nehmen die Stifte 111 in exakt ausgeführten Vierkantausnehmungen, wie vorstehend bereits beschrieben, mit Preßsitz auf.

Um eine noch bessere formschlüssige Anpassung der Verbindungselemente 113 zu erzielen, sind an deren Seitenflächen nicht nur Nuten zur Aufnahme der Sicken 104 ausgenommen, sondern parallel zu den Verbindungselementkopfseiten ein Grat ausgebildet, der sich in die in Fig. 4 sichtbare, durch die Sicke 104 gebildete Vertiefung an der Außenseite des Hohlprofils 101 einfügt.

vorzugsweise sind ferner zur festeren Einpassung der Verbindungselemente 113 auf den Kopfseiten 114 und 114' und Seitenwänden in Einsteckrichtung verlaufende Reibrippen ausgebildet. Hierdurch sind sowohl die Anforderungen an die Präzision für die Fertigung und Bearbeitung der Hohlprofile wie auch der Verbindungselemente verringert.

## Patentansprüche

1. Verbindungselement zur Verbindung von Hohlprofilen (101-103) von Sprossenkreuzkonstruktionen (5), zum Einschieben in ein Hohlprofil, mit oberen und unteren Breitseitenflächen (114), zwei seitlichen Schmalseitenflächen (116), einer steckseitigen und einer gegensteckseitigen (121) Stirnfläche sowie einer Ausnehmung (117) zur Aufnahme eines Steckstiftes (111), welcher sich entlang einer Längsmittelachse des Verbindungselements (113) erstreckt,
**dadurch gekennzeichnet, daß**
ein Schlitz (118) vorhanden ist, der im wesentlichen parallel zur Ausnehmung (117) diese durchsetzend verläuft, und die Ausnehmung (117) eine Paßausnehmung (117) ist, welche sich zur Erzielung einer Spreizwirkung in Einsteckrichtung verengt.

2. Verbindungselement nach Anspruch 1,
**dadurch gekennzeichnet, daß**
in den Schmalseitenflächen je eine längsverlaufende Nut angeordnet ist.

3. Verbindungselement nach Anspruch 1 und/oder 2,
**dadurch gekennzeichnet, daß**
die Basis des Schlitzes (118) im vorderen Drittel der Paßausnehmung (117) liegt.

4. Verbindungselement nach einem oder mehreren der Ansprüche 1 bis 3,
**dadurch gekennzeichnet, daß**
die Ausnehmung (117) zur Aufnahme des Stiftes (111) ein Sackloch ist.

5. Verbindungselement nach einem oder mehreren der Ansprüche 1 bis 4,
**dadurch gekennzeichnet, daß**
das Verbindungselement (113) aus Kunststoff, Metall oder Holz gefertigt ist.

6. Verbindungselement nach einem oder mehreren der Ansprüche 1 bis 5,
**dadurch gekennzeichnet, daß**
das Verbindungselement (113) vier Paßflächen zum Einpassen in den Endabschnitt eines Querhohlprofils (102) aufweist.

7. Verbindungselement nach einem oder mehreren der Ansprüche 1 bis 6,
**dadurch gekennzeichnet, daß**
das Verbindungselement (113) mit vorzugsweise parallel zur Stirnseite verlaufenden Reibrippen versehen ist.

8. Verbindungselement nach einem oder mehreren der Ansprüche 1 bis 7,
**dadurch gekennzeichnet, daß**
die oberen und unteren Paßflächen (125) über die gegensteckseitige Stirnseite des Verbindungselements (113) hinweg zu einem vorstehenden Endabschnitt (126) verlängert sind.

9. Verbindungselement nach einem oder mehreren der Ansprüche 1 bis 8,
**dadurch gekennzeichnet, daß**
die oberen, unteren Paßflächen (125) durch eine Nut unterteilt sind.

10. Verbindungselement nach einem oder mehreren der Ansprüche 1 bis 9,
**dadurch gekennzeichnet, daß**
die Kontur des Verbindungselements (113) an den Verlauf einer Querhohlprofilinnenwandung angepaßt ist.

11. Verbindungselement nach einem oder mehreren der Ansprüche 1 bis 10,
**dadurch gekennzeichnet, daß**
das Verbindungselement (113) als länglicher Vollkörper ausgebildet ist.

12. Verbindungselement nach einem oder mehreren der Ansprüche 2 bis 11,
**dadurch gekennzeichnet, daß**
die Paßausnehmung (117) das Verbindungselement im wesentlichen zentral fluchtend mit der Mittenlängsachse durchsetzt.

13. Verbindungselement nach Anspruch 12,
**dadurch gekennzeichnet, daß**
die Paßausnehmung (117) zumindest einsteckseitig komplementär zur Kontur eines einzusteckenden Stifts ausgebildet ist.

14. Verbindungselement nach Anspruch 12 oder 13,
**dadurch gekennzeichnet, daß**
die Paßausnehmung (117) einen Vielkant-Querschnitt aufweist.

15. Verbindungselement nach Anspruch 14,
**dadurch gekennzeichnet, daß**
die Paßausnehmung (117) im Querschnitt vierkantig, rechteckig oder quadratisch ausgebildet ist.

16. Verbindungselement nach einem der Ansprüche 1 bis 15,
**dadurch gekennzeichnet, daß**
das Verbindungselement (113) im Schlitzbereich unter einem vorgegebenen Winkel in Art eines Spreizdübels gespreizt ausgebildet ist.

17. Verbindungselement nach Anspruch 1,
**gekennzeichnet durch**
eine im wesentlichen konische Verengung der Paßausnehmung (117).

18. Verbindungselement nach einem der Anspräche 1 bis 17,
**dadurch gekennzeichnet, daß**
das Verbindungselement (113) an seinem gegensteckseitigen Ende verbreitert ist, um einen Preßkontakt des Verbindungselements (113) an einem Querhohlprofil (102, 103) zu erreichen.

19. Verbindungselement nach Anspruch 18,
**gekennzeichnet durch**
eine im wesentlichen konische Verbreiterung.

20. Verbindungselement nach einem der Ansprüche 1 bis 19,
**dadurch gekennzeichnet, daß**
das steckseitige Ende des Verbindungselements (113) verjüngt ausgebildet ist.

21. Verbindungselement nach Anspruch 20,
**gekennzeichnet durch**
eine im wesentlichen konische Verjüngung.

22. Verbindungselement nach einem oder der vorhergehenden Ansprüche,
**dadurch gekennzeichnet, daß**
das Verbindungselement (113) im wesentlichen ebene Stirnflächen aufweist, die im wesentlichen senkrecht zur Längsrichtung des Verbindungselements (113) verlaufen.

23. Verbindungselement nach einem der vorhergehenden Ansprüche,
**dadurch gekennzeichnet, daß**
das Verbindungselement (113) und seine Endabschnitte (126) eine Kontur aufweisen, die an die Außenkontur eines Haupthohlprofils (101) angepaßt ist.

24. Verbindungselement nach einem oder mehreren der Ansprüche 8 bis 23,
**dadurch gekennzeichnet, daß**
die Verbindungselementendabschnitte (126) in der Draufsicht auf eine Schmalseite des Verbindungselements U-förmig verlaufen.

## Claims

1. Connecting element for connecting hollow profiles (101-103) of intersecting crossbar structures (5), for pushing into a hollow profile, having upper and lower wide side surfaces (114), two lateral narrow side surfaces (116), an end surface on the plug-in side and an end surface (121) opposite the plug-in side, and a recess (117) for receiving a plug-in pin (111) which extends along a longitudinal central axis of the connecting element (113), **characterized in that** there is a slot (118) which runs essentially parallel to the recess (117) and passes through the latter, and the recess (117) is a locating recess (117) which becomes narrower in the plug-in direction in order to obtain an expanding effect.

2. Connecting element according to Claim 1, **characterized in that** a groove running longitudinally is arranged in each of the narrow side surfaces.

3. Connecting element according to Claim 1 and/or 2, **characterized in that** the base of the slot (118) lies in the front third of the locating recess (117).

4. Connecting element according to one or more of Claims 1 to 3, **characterized in that** the recess (117) for receiving the pin (111) is a blind hole.

5. Connecting element according to one or more of Claims 1 to 4, **characterized in that** the connecting element (113) is manufactured from plastic, metal or wood.

6. Connecting element according to one or more of Claims 1 to 5, **characterized in that** the connecting element (113) has four locating surfaces for fitting into the end section of a transverse hollow profile (102).

7. Connecting element according to one or more of Claims 1 to 6, **characterized in that** the connecting element (113) is provided with frictional ribs preferably running parallel with respect to the end side.

8. Connecting element according to one or more of Claims 1 to 7, **characterized in that** the upper and lower locating surfaces (125) are extended beyond that end side of the connecting element (113) which is opposite the plug-in side, to form a protruding end section (126).

9. Connecting element according to one or more of Claims 1 to 8, **characterized in that** the upper and lower locating surfaces (125) are divided by a groove.

10. Connecting element according to one or more of Claims 1 to 9, **characterized in that** the contour of the connecting element (113) is matched to the profile of an inner wall of a transverse hollow profile.

11. Connecting element according to one or more of Claims 1 to 10, **characterized in that** the connecting element (113) is designed as an elongated solid body.

12. Connecting element according to one or more of Claims 2 to 11, **characterized in that** the locating recess (117) passes through the connecting element essentially aligned centrally with the central longitudinal axis.

13. Connecting element according to Claim 12, **characterized in that** the locating recess (117), at least on the plug-in side, is of complementary design to the contour of a pin to be plugged in.

14. Connecting element according to Claim 12 or 13, **characterized in that** the locating recess (117) has a polyhedral cross section.

15. Connecting element according to Claim 14, **characterized in that** the locating recess (117) is of polygonal, rectangular or square design in cross section.

16. Connecting element according to one of Claims 1 to 15, **characterized in that** the connecting element (113) is designed such that it is expanded in the slot region at a predetermined angle in the manner of an expanding dowel.

17. Connecting element according to Claim 1, **characterized by** an essentially conical narrowing of the locating recess (117).

18. Connecting element according to one of Claims 1 to 17, **characterized in that** the connecting element (113) is widened at its end opposite the plug-in side, in order to achieve a pressing contact of the connecting element (113) against a transverse hollow profile (102, 103).

19. Connecting element according to Claim 18, **characterized by** an essentially conical widening.

20. Connecting element according to one of Claims 1 to 19, **characterized in that** the plug-in end of the connecting element (113) is designed such that it tapers.

21. Connecting element according to Claim 20, **characterized by** an essentially conical tapering.

22. Connecting element according to one or more of the preceding claims, **characterized in that** the connecting element (113) has essentially planar end surfaces which run essentially perpendicular with respect to the longitudinal direction of the connecting element (113).

23. Connecting element according to one of the preceding claims, **characterized in that** the connecting element (113) and its end sections (126) have a contour which is matched to the outer contour of a main hollow profile (101).

24. Connecting element according to one or more of Claims 1 to 23, **characterized in that** the connecting-element end sections (126) run, in plan view, in a U-shaped manner onto a narrow side of the connecting element.

## Revendications

1. Elément d'assemblage pour assembler des profilés creux (101-103) appartenant à des constructions en croix de longerons (5) destiné à être emmanché dans un profilé creux, comprenant des surfaces de côté large supérieures et inférieures (114), deux surfaces de côté étroit de côté (116), une surface frontale côté emmanchement et une surface frontale (121) de l'autre côté, ainsi qu'un évidement (117) destiné à recevoir une tige mâle (111) qui s'étend le long d'un plan médian longitudinal de félément d'assemblage (113),
**caractérisé en ce qu'**il est prévu une fente (118) qui s'étend sensiblement parallèlement à l'évidement (117) en traversant ce demier, et **en ce que** l'évidement (117) est un évidement ajusté (117) qui se rétrécit pour obtenir un effet d'écartement dans la direction d'emmanchement.

2. Elément d'assemblage selon la revendication 1,
**caractérisé en ce qu'**une rainure longitudinale est disposée dans chacune des surfaces de côté étroit.

3. Elément d'assemblage selon la revendication 1 et/ou 2,
**caractérisé en ce que** la base de la fente (118) se trouve dans le tiers avant de l'évidement ajusté (117).

4. Elément d'assemblage selon une ou plusieurs des revendications 1 à 3,
**caractérisé en ce que** l'évidement (117) destiné à recevoir la tige (111) est un trou borgne.

5. Elément d'assemblage selon une ou plusieurs des revendications 1 à 4,
**caractérisé en ce que** l'élément d'assemblage (113) est fabriqué en matière plastique, en métal ou en bois.

6. Elément d'assemblage selon une ou plusieurs des revendications 1 à 5,
**caractérisé en ce que** l'élément d'assemblage (113) présente quatre surfaces ajustées pour s'ajuster dans le segment terminal d'un profilé creux transversal (102).

7. Elément d'assemblage selon une ou plusieurs des revendications 1 à 6,
**caractérisé en ce que** l'élément d'assemblage (113) est muni de nervures de friction qui s'étendent de préférence parallèlement au côté frontal.

8. Elément d'assemblage selon une ou plusieurs des revendications 1 à 7,
**caractérisé en ce que** les surfaces ajustées supérieures et inférieures (125) sont prolongées au-delà du côté frontal côté opposé à l'emmanchement de l'élément d'assemblage (113) jusqu'à un segment terminal saillant (126).

9. Elément d'assemblage selon une ou plusieurs des revendications 1 à 8,
**caractérisé en ce que** les surfaces ajustées supérieures, inférieures (125) sont divisées par une rainure.

10. Elément d'assemblage selon une ou plusieurs des revendications 1 à 9,
**caractérisé en ce que** le contour de l'élément d'assemblage (113) est ajusté au profil d'une paroi intérieure de profilé creux transversal.

11. Elément d'assemblage selon une ou plusieurs des revendications 1 à 10,
**caractérisé en ce que** l'élément d'assemblage (113) est constitué par un élément plein de forme allongé.

12. Elément d'assemblage selon une ou plusieurs des revendications 2 à 11,
**caractérisé en ce que** l'évidement ajusté (117) traverse l'élément d'assemblage sensiblement au centre, dans l'alignement de l'axe longitudinal médian.

13. Elément d'assemblage selon la revendication 12,
**caractérisé en ce que** l'évidement ajusté (117) est de forme complémentaire du profil d'une tige à emmancher, du moins sur le côté d'emmanchement.

14. Elément d'assemblage selon la revendication 12 ou 13,
**caractérisé en ce que** l'élément ajusté (117) présente une section polygonale.

15. Elément d'assemblage selon la revendication 14,
**caractérisé en ce que** l'évidement ajusté (117) est en section transversale de forme quadrilatérale, rectangulaire ou carrée.

16. Elément d'assemblage selon une des revendications 1 à 15,
**caractérisé en ce que** dans la région de la fente, l'élément d'assemblage (113) est réalisé avec une forme écartée selon un angle prédéterminé, à la façon d'une cheville à expansion.

17. Elément d'assemblage selon la revendication 1,
**caractérisé par** un rétrécissement sensiblement conique de l'évidement ajusté (117).

18. Elément d'assemblage selon une ou plusieurs des revendications 1 à 17,
**caractérisé en ce qu'**à l'opposé de l'emmanchement, l'élément d'assemblage (113) est élargi pour obtenir un contact avec pression de l'élément d'assemblage (113) contre un profilé creux transversal (102, 103).

19. Elément d'assemblage selon la revendication 18,
**caractérisé par** un élargissement sensiblement conique.

20. Elément d'assemblage selon une des revendications 1 à 19,
**caractérisé en ce que** l'extrémité côté emmanchement de l'élément d'assemblage (113) est de forme amincie.

21. Elément d'assemblage selon la revendication 20,
**caractérisé par** un amincissement sensiblement conique.

22. Elément d'assemblage selon une des revendications précédentes,
**caractérisé en ce que** l'élément d'assemblage (113) présente des surfaces frontales sensiblement planes qui s'étendent sensiblement perpendiculairement à la direction longitudinale de l'élément d'assemblage (113).

23. Elément d'assemblage selon une des revendications précédentes,
**caractérisé en ce que** l'élément d'assemblage (113) et ses segments terminaux (126) possèdent un contour qui est adapté au contour extérieur d'un profilé creux principal (101).

24. Elément d'assemblage selon une ou plusieurs des revendications 8 à 23,
**caractérisé en ce que** dans la vue de dessus, les segments terminaux (126) de l'élément d'assemblage s'étendent en forme de U sur un côté étroit de l'élément d'assemblage.
